# EUROPÄISCHE PATENTSCHRIFT

(11) **EP 0 551 288 B1**
(45) Veröffentlichungstag und Bekanntmachung des Hinweises auf die Patenterteilung: **20.07.1994**
(21) Anmeldenummer: 91915451.8
(22) Anmeldetag: 11.09.1991
(51) Int. Cl.: G03G 15/20

(54) **THERMO-FIXIERSTATION MIT BANDTRANSPORT**
THERMO-FIXING STATION WITH BELT CONVEYOR
POSTE DE THERMOFIXAGE AVEC TRANSPORT PAR BANDE

(30) Priorität: 02.10.1990 DE 4031140
(43) Veröffentlichungstag der Anmeldung: 21.07.1993
(73) Patentinhaber: Siemens Nixdorf Informationssysteme Aktiengesellschaft, 33102 Paderborn (DE)
(72) Erfinder: KÜMMEL, Klaus, Dipl.-Ing., D-6300 Giessen (DE); NAESER, Helmut, Dipl.-Ing. (FH), D-8000 München 70 (DE)
(74) Vertreter: Fuchs, Franz-Josef, Dr.-Ing.
(86) Internationale Anmeldenummer: DE9100724
(87) Internationale Veröffentlichungsnummer: WO9206417

(56) Entgegenhaltungen:
- US-A- 3 666 247
- US-A- 3 810 735
- US-A- 4 242 566
- US-A- 4 954 845
- Patent Abstracts of Japan, vol. 13, no. 80 (P-832)(3428), 23 February 1989 & JP-A-63 262 671
- Patent Abstracts of Japan, vol. 10, no. 300 (P-506)(2356), 14 October 1986 & JP-A-61 117 582

## Beschreibung

Die Erfindung betrifft eine Thermo-Fixierstation mit Bandtransport sowie ein Druck- oder Kopiergerät mit darin angeordneter Thermo-Fixierstation.

Nach dem Prinzip der Elektrofotografie arbeitende Druck- oder Kopiergeräte sind allgemein bekannt. Bei diesen Geräten wird auf einem Zwischenträger ein Ladungsbild erzeugt, in einer Entwicklerstation mit Toner entwickelt und in einer Umdruckstation das Tonerbild auf einen Aufzeichnungsträger übertragen. In einer der Umdruckstation nachgeordneten Fixierstation erfolgt eine Fixierung der Tonerbilder durch Druck und Wärme. Die dabei verwendeten Fixierstationen, wie sie z. B. in der US-PS 4 147 922 beschrieben sind, enthalten eine Vorheizeinrichtung in Form eines Heizsattels und die eigentliche Fixiereinrichtung bestehend aus zwei Fixierwalzen von denen zumindest eine beheizt ist. Durch Wärme und Druck werden die Tonerteilchen in den Aufzeichnungsträger eingeschmolzen.

Werden derartige Fixierstationen zum Fixieren von Tonerbildern auf Einzelblättern verwendet, so besteht die Gefahr, daß beim Zuführen des Einzelblattes zu den Fixierwalzen zunächst das Einzelblatt an den Fixierwalzen anstößt, sich aufwölbt und erst dann von den Fixierwalzen erfaßt und weitertransportiert wird. Dabei erleidet das Einzelblatt einen Rückstoß, was zu einer Verwerfung des Papieres führen kann.

Um diesen Rückstoß zu vermeiden, ist es bei den bekannten Druckgeräten notwendig, das Einzelblatt erst dann der Fixierstation zuzuführen, wenn es die Umdruckstation vollständig verlassen hat. Es ist deshalb notwendig, zwischen der Fixierstation und der Umdruckstation einen Papiertransportbereich vorzusehen, der größer ist als die Blattlänge des zu verarbeitenden Einzelblattes (Blattlänge + Δ n). Zur Überprüfung und Steuerung des Weges wird üblicherweise ein Saugtisch oder eine Papierbremse verwendet. Eine Papierbremse, wie sie z.B. in der DE-PS 27 07 170 beschrieben ist.

Die Anordnung von derartigen Papiersteuereinrichtungen vergrößert das Druckgerät, vermindert die mögliche Druckgeschwindigkeit und ist außerdem aufwendig.

Die erzielbare Druckgeschwindigkeit wird außerdem eingeschränkt durch den Aufbau der Fixierstation selbst. In der Fixierstation muß der Toner und das Papier auf die Fixiertemperatur von 120 bis 200° erhitzt werden. Erst dann ist der Toner genügend teigig, daß er unter Anwendung von Druck mit dem Papier verbunden werden kann. Bei der bekannten Fixierstation wird deswegen der Aufzeichnungsträger vorgewärmt und erst dann den Fixierwalzen zugeführt.

Eine derartige Vorwärmung mit Hilfe eines Heizsattels ist jedoch schwierig, wenn eine Druckeinrichtung im Duplexbetrieb betrieben wird, bei dem auf jeder Seite des Einzelblattes ein unfixiertes Druckbild angeordnet ist. Wird ein derartiger Aufzeichnungsträger über einen Vorheizsattel geführt, besteht die Gefahr, daß das Tonerbild verwischt wird.

Aus Patent Abstracts of Japan, Vol. 10, No. 300 (P-506) [2356] vom 14.Okt.1986 ist ein elektrofotografisches Kopiergerät zum beidseitigen Bedrucken von Einzelblättern bekannt. Das Kopiergerät enthält eine Fotoleitertrommel mit einer der Fotoleitertrommel in Papierlaufrichtung nachgeordneten Umdruck- und Fixierstation. Die Umdruckund Fixierstation besteht aus zwei beidseitig des Papiertransportkanales angeordneten, über Fixierwalzen geführten Transferbändern, die an die Fotoleitertrommel angeschwenkt werden können.

Dadurch wird zunächst das der Vorderseite des Einzelblattes zugeordnete Tonerbild von der Fotoleitertrommel auf das eine Transferband und dann das der Rückseite des Einzelblattes zugeordnete Tonerbild auf das andere Transferband übertragen. Zwischen den Fixierwalzen in einer linienförmigen Umdruck- und Fixierzone werden dann die Tonerbilder gleichzeitig auf das Einzelblatt übertragen und dort fixiert.

Es ist weiterhin aus Patent Abstracts of Japan, Vol. 13, No. 80 (P-832) [3428], 23.Feb.1989 eine Thermo-Fixierstation bekannt, die zum Fixieren eines Tonerbildes auf einer Seite eines Einzelblattes dient. Sie besteht aus einem um Antriebswalzen geführten Fixierband, das durch eine sich zwischen den Antriebswalzen erstreckende innenliegende Heizplatte beheizt wird und das auf einer Seite einer langgestreckten Fixierzone angeordnet ist, sowie einem hitzebeständigen, über Umlenkrollen geführten, auf der anderen Seite der Fixierzone angeordneten Zuführband für das Einzelblatt. Zum Zuführen des Einzelblattes mit dem darauf angeordneten Tonerbild in die Fixierstation ist im Eintrittsbereich der Fixierstation das Zuführband gegenüber der Antriebswalze schräg nach unten über eine Umlenkrolle geführt. Damit ergibt sich ein kurzer, keilförmiger Eintrittsbereich zur Aufnahme des über ein Transportband zugeführten Einzelblattes, wobei das Einzelblatt beim Zuführen zunächst in Kontakt mit dem Zuführband gebracht und von diesem dann in einen Klemmbereich zwischen einer Andruckwalze und dem Fixierband transportiert wird. An den durch eine Umlenkrolle für das Zuführband begrenzten Eintrittsbereich schließt sich eine langgestreckte Fixierzone für die Fixierung des Tonerbildes auf dem Einzelblatt an. Dabei wird zum Fixieren des Einzelblattes in der Fixierzone das Einzelblatt über seine gesamte Länge zwischen Fixierband und Zuführband geführt, wobei das Zuführband das Einzelblatt mit seiner betonerten Seite gleichmäßig flächig gegen das Fixierband drückt.

Durch den kurzen relativ steilen Eintrittsbereich in Verbindung mit der unmittelbar anschließenden Klemmzone zwischen der Andruckwalze und dem Fixierband, wird das Einzelblatt zwischen Fixierband und Zuführband hart eingephast. Damit besteht die Gefahr, daß das Einzelblatt einer erhöhten Stoßbelastung ausgesetzt wird bzw. daß es zu Verwerfungen beim Einphasen kommt. Die Fixierung durch großflächigen Kontakt zwischen Fixierband und Zuführband erhöht insbesondere bei großen Druckgeschwindigkeiten das Risiko des Verwischens des noch nicht ausreichend fixierten Tonerbildes und begünstigt eine ungleichmäßige Druckverteilung des Fixierdruckes über dem Tonerbild, was sich negativ auf die Fixierqualität und damit das Druckbild auswirkt.

Aufgabe der Erfindung ist es deshalb eine Thermo-Fixierstation für ein Druck- oder Kopiergerät bereitzustellen, die einfach aufgebaut ist, zum Fixieren von Einzelblättern im Simplex- und Duplexbetrieb geeignet ist und eine kompakte Konstruktion des Gesamtgerätes ermöglicht.

Ein weiteres Ziel der Erfindung ist es, die Thermo-Fixierstation so auszugestalten, daß der erforderliche Fixierdruck im Fixierwalzenbereich reduziert werden kann. Die Thermo-Fixierstation soll insbesondere zur Verwendung in Druck- oder Kopiergeräten mit Einzelblattbetrieb in Duplexbetrieb mit hoher Geschwindigkeit geeignet sein.

Diese Aufgabe wird mit einer Thermo-Fixierstation mit Merkmalen des ersten Patentanspruches gelöst. Ein Druck- oder Kopiergerät mit einer derartigen Thermo-Fixierstation ist durch die Merkmale des Patentanspruchs 11 gekennzeichnet.

Vorteilhafte Weiterbildungen der Erfindung sind in den abhängigen Ansprüchen gekennzeichnet.

Die erfindungsgemäße Thermo-Fixierstation ist zum Fixieren von Tonerbildern auf blattförmigen Aufzeichnungsträgern in Druckoder Kopiergeräten geeignet. Sie besteht im wesentlichen aus beidseitig eines Zuführungskanales angeordneten beheizten Fixierbändern, die die Fixierwalzen umschlingen und um eine zusätzliche eingangsseitige Umlenkstelle geführt sind. Durch die Führung der Fixierbänder ergibt sich je ein keilförmiger Querschnitt des Zuführungskanals, der sich von einem eingangsseitigen Zuführbereich bis zu einem Kontaktbereich der Fixierwalzen in einem vorgebbaren Zuführwinkel verengt. In diesem Zuführkanal wird der Toner und der Aufzeichnungsträger auf Fixiertemperatur erhitzt und in der Kontaktzone der Fixierstationen im teigigen Zustand auf den Aufzeichnungsträger aufgedrückt.

Da vor der Zuführung der Einzelblätter zu den Fixierwalzen der Aufzeichnungsträger bereits über die Fixierbänder auf Fixiertemperatur gebracht wird, ergibt sich gegenüber herkömmlichen Fixierstationen mit einer ausschließlichen Linien- bzw. Punktfixierung eine längere Kontaktdauer zwischen Fixiermittel und Tonerschicht bei gleicher Verarbeitungsgeschwindigkeit. Damit ist gegenüber diesen herkömmlichen Fixierstationen eine höhere Druckgeschwindigkeit möglich.

Die langsame und konstante Aufheizung von Toner und Aufzeichnungsträger ermöglicht einen geringeren Fixierdruck, da der Toner bereits vor Einlaufen in den Kontaktbereich der Fixierwalzen teigig ist. Daraus resultiert eine schonendere Papierbehandlung mit geringerer Neigung zur Papierwelligkeit.

Der durch die Fixierbänder gebildete konisch zulaufende Fixierbereich ermöglicht ein weiches Einphasen der Einzelblätter in die Fixierstation und einen Transport der Einzelblätter mit der gleichen Prozeßgeschwindigkeit wie im Umdruckbereich. Das Einzelblatt erleidet keinen Rückstoß an den Fixierwalzen. Die stark verringerte Stoßbelastung erhöht außerdem die Lebensdauer der Fixierwalzen und deren Mechanik.

Zusätzliche Steuerungsmittel zwischen Umdruckstation und Fixierstation sind nicht notwendig.

Die Bandfixierstation kann sich ohne Abstand unmittelbar an die Umdruckstation anschließen. Damit wird der Gesamtaufbau des Gerätes wesentlich reduziert und die Gefahr des Verwischens der Tonerbilder vermindert. Die Zwangsführung des Aufzeichnungsträgers zwischen Umdruckstation und Fixierstation und in der Fixierstation selbst reduziert außerdem Papierlaufstörungen.

Bei einer vorteilhaften Ausführungsform der Erfindung sind in Papiertransportrichtung ausgangsseitig zu den Fixierwalzen zusätzliche Umlenkelemente vorgesehen, über die die Fixierbänder geführt sind. Stripping-Fehler durch Auslenken des Aufzeichnungsträgers aus der Kanal- bzw. Transportrichtung bei austretendem Papier aus den Fixierwalzen werden dadurch vermieden.

Einzelblätter werden insgesamt wesentlich schonender behandelt, was zusätzliche Glättungseinrichtungen im Gerät überflüssig macht und ein nachfolgendes Abstapeln erleichtert.

Die Thermo-Fixierstation läßt sich für sämtliche Betriebsarten, sei es nun Duplex- oder Simplexbetrieb verwenden.

Zum Heizen der Fixierbänder sind zwischen den Bändern Infrarotelemente angeordnet, die sich besonders leicht regeln lassen. Es ist jedoch auch möglich die Fixierbänder selbst elektrisch zu beheizen. Dabei können die Fixierbänder Heizgewebe enthalten oder sie können durch Induktionsheizung beheizt werden.

Die gesamte Fixierstation ist einfach im Aufbau, leicht herstellbar und wartungsarm.

Ausführungsformen der Erfindung sind in den Zeichnungen dargestellt und werden im folgenden beispielsweise näher beschrieben. Es zeigen
Figur 1 eine schematische Schnittdarstellung eines elektrofotografischen Druckgerätes mit einer Thermofixierstation mit Bandtransport,
Figur 2 eine schematische Darstellung des Papierlaufes des Gerätes im Einzelblattbetrieb,
Figur 3 eine schematische Schnittdarstellung einer Thermofixierstation mit Bandtransport,
Figur 4 eine schematische Schnittdarstellung einer Thermofixierstation mit Bandtransport und zugehöriger integrierter Abstreifeinrichtung für die Einzelblätter und
Figur 5 eine schematische Schnittdarstellung des Aufbaues der Fixierbänder.

Ein in der Figur 1 schematisch dargestelltes elektrofotografisches Druckgerät enthält einen bandförmigen Zwischenträger 10 in Form eines Fotoleiters, der über Führungsrollen 11 elektromotorisch angetrieben geführt ist. Um den Zwischenträger 10 gruppiert sind die verschiedenen Aggregate für den elektrofotografischen Prozeß. Diese sind im wesentlichen: Eine Ladeeinrichtung LE in Form eines Ladekorotrons zum Aufladen des Zwischenträgers; ein Zeichengenerator ZG mit einem Leuchtdiodenkamm zum zeichenabhängigen Belichten des Zwischenträgers; Entwicklerstationen EY, EM, EC und EB zum Einfärben des zeichenabhängig entladenen Ladungsbildes auf dem Zwischenträger 10 mit Hilfe von farbigem Toner. Dabei enthält die Entwicklerstation EY gelben Toner, die Entwicklerstation EM Toner mit der Farbe Magenta, die Entwicklerstation EC Toner der Farbe Cyan und die Entwicklerstation EB schwarzen Toner. Zum Entfernen des Resttoners nach der Entwicklung und dem Umdruck ist eine Reinigungsstation RS vorgesehen mit darin integrierter Reinigungsbürste 13. Die Entwicklerstationen EY, EM, EC und EB sind auswechselbar ausgestaltet und können z. B. über Gleitführungen aus dem Gerät herausgezogen und in das Gerät hereingeführt werden. Sie sind in üblicher Weise aufgebaut und enthalten Entwicklerwalzen 14 zum Einfärben des Ladungsbildes sowie an-und abschwenkbare Führungsrollen 11/1 bis 11/4 zum An- und Abschwenken des Zwischenträgers 10 an die Entwicklerwalzen 14 über elektromagnetische Schwenkeinrichtungen 15. Die Schwenkeinrichtungen 15 können dabei z. B. als Tauchankermagnete oder z. B. als Schwenkmagnete ausgebildet sein. Sie dienen dazu, die Entwicklerstationen EY, EM, EC und EB gesteuert von einer Steuerung des Gerätes einzeln mit dem Zwischenträger 10 zu koppeln.

Im Abstand entlang von dem Zwischenträger sind zwei Umdruckstationen U1 und U2 angeordnet, die dazu dienen, ein auf dem Zwischenträger 10 erzeugtes Tonerbild auf einen Aufzeichnungsträger zu übertragen. Die Umdruckstationen U1 und U2 enthalten jeweils ein bandförmiges Transferelement 16, das in dem dargestellten Ausführungsbeispiel als Fotoleiterband ausgebildet ist. Die Transferelemente 16 werden elektromotorisch angetrieben und sind auf Führungsrollen 11 gelagert. Die Umdruckstationen weisen einen Transferbereich T auf, der dazu dient, Tonerbilder auf dem Zwischenträger 10 auf die Transferelemente 16 zu übertragen. Zu diesem Zwecke sind verschwenkbare Führungsrollen 11/5 und 11/6 vorgesehen, über die der Zwischenträger 10 in den Transferbereichen T an die Transferelemente 16 an- und abgeschwenkt werden kann. Zur Übertragung eines Tonerbildes von dem Zwischenträger 10 auf die Transferelemente 16 befindet sich im Transferbereich T gegenüber den Führungsrollen 11/5 und 11/6 ein Umdruckkorotron 17. Zum An- und Abschwenken der Führungsrollen 11/5 und 11/6 sind wie bei den Entwicklerstationen elektromotorische Schwenkeinrichtungen 15 vorgesehen. Zum Übertragen des Tonerbildes vom Zwischenträger 10 auf das Transferelement 16 wird der Zwischenträger 10 in Kontakt mit dem Transferelement 16 gebracht und über das Umdruckkorotron 17 mit Hilfe von Ladungskräften auf das Transferelement 16 übertragen. Bei dieser Übertragung wird das Transferelement 16 im Bereich der Transferbereiche T in Gleichlauf mit dem Zwischenträger 10 mitbewegt.

Es ist auch denkbar, anstelle der schwenkbaren Führungsrollen 11/5 und 11/6 ortsfeste Führungsrollen anzuordnen und dafür die Führungsrollen 11 des Transferbereiches T für die Transferelemente 16 an- und abschwenkbar auszugestalten.

Dem Transferbereich T in Bewegungsrichtung bei der Übertragung des Transferelementes nachgeordnet ist ein Zusatzkorotron 19.

Es dient zur Festigung des auf dem Transferelement 16 befindlichen Tonerbildes. Die Anordnung eines derartigen Zusatzkorotrons 19 kann günstig sein, wenn mit der Druckeinrichtung in Vierfarbendruck gedruckt wird, bei dem mehrere Einzelbilder verschiedener Farben übereinander gedruckt werden, folglich ein Tonerbild viermal den Transferbereich T durchläuft.

Zur Übertragung der auf den Transferelementen 16 befindlichen Tonerbilder auf einen Aufzeichnungsträger weisen die Umdruckstationen U1 und U2 Umdruckbereiche UB auf. Diese bestehen jeweils aus einer Führungsrolle mit einem gegenüber der Führungsrolle angeordneten Umdruckkorotron. Der Umdruckbereich UB1 der ersten Umdruckstation ist zum Bedrucken einer Frontseite des Aufzeichnungsträgers auf der einen Seite eines Transportkanales K angeordnet und der Umdruckbereich UB2 der zweiten Umdruckstation zum Bedrucken einer Rückseite eines Aufzeichnungsträgers auf der anderen Seite des Transportkanales K. Der Transportkanal K dient dabei zur Zuführung des Aufzeichnungsträgers zu den Umdruckbereichen UB1 und UB2.

Zur Reinigung der Transferelemente 16 nach dem Umdruck sind Reinigungsstationen RS vorgesehen. Diese sind entsprechend der Reinigungsstation RS des Zwischenträgers 10 ausgebildet. Sie enthalten ebenfalls eine Reinigungsbürste 13 sowie Reinigungskorotrons 20 zum Lockern des Toners vor der Reinigung bzw. zum Entladen des Transferelementes 16 oder des Zwischenträgers 10 vor der Reinigung.

Angetrieben werden die Transferelemente 16 und der Zwischenträger 10 über am Boden des Gerätes angeordnete Elektromotoren M1 bis MN, die über Riemenantriebe 21 mit den Führungsrollen 11 gekoppelt sind. Das Transferelement 16 der unteren Umdruckstation U1 wird dabei nur in einer Richtung (Pfeilrichtung) bewegt. Die Bewegungsrichtung entspricht dabei der Bewegung des Transferelementes 16 bei der Übertragung eines Tonerbildes. Das Transferelement 16 der oberen Umdruckstation U2 ist jedoch in beiden Richtungen bewegbar. Bei dem Transfer eines Einzeltonerbildes von dem Zwischenträger 10 auf das Transferelement 16 wird das Transferelement 16 der oberen Umdruckstation U2 mit dem Zwischenträger 10 in Pfeilrichtung mitbewegt. Nach der Übertragung der Tonerbilder auf das Transferelement 16 der oberen Umdruckstation U2 wird der Kontakt des Transferelementes 16 mit dem Zwischenträger 10 gelöst und zum Umdruck des Tonerbildes auf den Aufzeichnungsträger die Bewegung des Transferelementes 16 der Umdruckstation U2 umgekehrt (Pfeilrichtung).

Die schwenkbaren Führungsrollen 11/5 und 11/6 dienen deswegen zur alternativen Erzeugung einer Transferstellung, bei der Tonerbilder von dem Zwischenträger 10 auf das Transferelement 16 übertragen werden und einer Bereitschaftstellung, bei der Zwischenträger 10 und Transferelement 16 zueinander derart beabstandet sind, daß keine Übertragung von Tonerbildern erfolgt.

Den Umdruckbereichen UB1 und UB2 zugeführt wird, entsprechend der Darstellung der Figur 2, ein blattförmiger Aufzeichnungsträger 22 über den Transportkanal K. Der Transportkanal K besteht dabei aus dem eigentlichen Druckkanal KD und einem Zuführkanal KZ. Ausgehend von einem seitlich am Druckgerät anordbaren Vorratsbereich VB werden die Einzelblätter 22 hintereinander über den Zuführkanal KZ dem Druckkanal KD zugeführt. Der Mündungsbereich ist dabei in einem durch Umdruckstationen U1 und U2 und dem Zwischenträger 10 begrenzten Gerätebereich angeordnet.

In diesem Mündungsbereich ist eine Richtungs-Umlenkeinrichtung für den Aufzeichnungsträger angeordnet. Diese besteht bei der Ausbildung des Druckgerätes als Einzelblattdrucker aus festen Anschlägen 23 und beweglichen Anschlägen 24 sowie einer Papiertransporteinrichtung PT. Die festen Anschläge 23 sind am hinteren Ende des Zuführkanals KZ im Mündungsbereich zwischen Zuführkanal und Druckkanal fest angeordnet. Sie begrenzen den hinteren Anschlag eines über den Zuführkanal KZ zugeführten Einzelblattes 22. Mittig zum Druckkanal KD im Mündungsbereich befinden sich die beweglich ein- und ausschwenkbaren Anschläge 24. Das Ein- und Ausschwenken erfolgt dabei über Elektromotoren oder Magnete MO.

Der Druckkanal KD ist zum parallelen Transport von mindestens zwei nebeneinander angeordneten Einzelblättern 22/1 und 22/2 eines ersten Formates, in diesem Fall A4 ausgelegt und zum Transport von Einzelblättern eines zweiten Formates, in diesem Fall A3. Zum parallelen Transport von zwei Einzelblättern im A4 Format werden die Einzelblätter über den Vorratsbereich VB einzeln hintereinander zugeführt. Dabei stößt ein erstes zugeführtes Blatt 22/1 mit seinen seitlichen Rändern an den festen Anschlag 23. Danach werden die beweglichen Anschläge 24 mittig in den Mündungsbereich zwischen Druckkanal KD und Zuführkanal KZ eingefahren, so daß das zweite Einzelblatt 22/2 mit seinen seitlichen Rändern zur Anlage an die beweglichen Anschläge 24 kommt. Die beiden Einzelblätter 21/1 und 21/2 können nunmehr mit Hilfe der Papiertransporteinrichtung PT parallel den Umdruckbereichen UB1 und UB2 der Umdruckstationen U1 und U2 zugeführt werden. Wie in der Figur 1 und 2 dargestellt, besteht die Papiertransporteinrichtung aus motorisch angetriebenen Papiertransportrollen 26, die Einzelblätter im Druckkanal KD transportieren sowie aus Papiertransportbändern 25, die auf Rollen gelagert sind und die sich bis in den Zuführkanal KZ erstrekken. Papiertransportbänder 25 und Papiertransportrollen 26 sind senkrecht zueinander angeordnet. Die Papiertransportbänder 25 erfassen die Einzelblätter 22 im Zuführkanal KZ und legen sie an den Anschlägen 23 und 24 ab. Danach werden die parallel nebeneinander angeordneten Einzelblätter über die Papiertransportrollen 26 weitertransportiert.

Werden anstelle von zwei Einzelblättern im A4 Format Einzelblätter im A3 Format verwendet, so werden die beweglichen Anschläge 24 aus dem Transportbereich der Papiertransportkanäle herausgefahren. Damit kommt ein zugeführtes A3 Blatt mit seiner oberen Kante in Anschlag mit den festen Anschlägen 23. Danach wird es im Querformat weitertransportiert und im Querformat bedruckt. Die Orientierung des aufgebrachten Druckbildes auf den Einzelblättern kann mit Hilfe einer elektronischen Seitendreheinrichtung erfolgen, die in üblicher Weise ausgebildet ist. Damit ist es möglich quer im Querformat angegebene Blätter so zu beschreiben, daß ein hochformatig beschriebenes Einzelblatt entsteht. Derartige Seitendreheinrichtungen sind allgemein bekannt.

Soll die Druckeinrichtung mit Endlospapier betrieben werden, so ist es notwendig, das über den Vorratsbereich VB zugeführte Endlospapier im Bereich der Richtungs-Umlenkeinrichtung umzulenken. In diesem Fall kann im Mündungsbereich von Zuführkanal KZ und Druckkanal KD z. B. ein Umlenkbalken 27 (Figur 2) angeordnet sein. Dieser Umlenkbalken 27 kann aus einer gegenüber der Papierzuführungsrichtung um 45° gedrehten Papierführungsrolle bestehen, die das Endlospapier um 90° umlenkt und den Umdruckbereichen zuführt. Zum Transport des Endlospapieres können in Bewegungsrichtung des Papieres vor und hinter dem Umlenkbalken 27 Papiertransportrollen angeordnet sein. Bei der Verwendung von Umdruckstation U1 und U2 mit einem in seiner Bewegungsrichtung umkehrbar antreibbaren Transferelement 16 ist es notwendig, den Endlos-Aufzeichnungsträger im Start-Stop-Betrieb zu betreiben. Dies kann durch entsprechenden Antrieb der den Papiertransport bewerkstelligenden Antriebsrollen geschehen.

Zum Fixieren der Tonerbilder auf dem Aufzeichnungsträger 22 ist eine Thermodruckfixierstation FX angeordnet. Diese kann z. B. entsprechend den Ausführungsformen der Figuren 3 oder 4 ausgebildet sein. Sie enthält ein Fixierwalzenpaar mit einer ortsfesten Fixierwalze 28 und einer z. B. unter der Kraft einer Feder 29 gegen die Fixierwalze 28 drückende Andruckwalze 30. Sowohl Andruckwalze 30 als auch Fixierwalze 28 bestehen aus einer Aluminiumhohlwalze mit darin angeordneter Strahlerheizung 31 in Form einer Halogenheizung. Die Fixierwalzen 28, 30 sind bezüglich ihrer linienförmigen Kontaktzone, dem eigentlichen Druckbereich der Fixierwalzen, am Ende eines Zuführungskanales 32 für den Aufzeichnungsträger angeordnet, sie haben beispielsweise einen Durchmesser von 60 mm oder bevorzugt 80 mm. Der Zuführungskanal 32 verläuft in gerader Verlängerung zu dem Transportkanal K. Gebildet wird der Zuführungskanal 32 durch wärmebeständige untere und obere Fixierbänder 33/1 und 33/2, die jeweils die Fixierwalze 28 bzw. die Andruckwalze 30 und eine eingangsseitige Umlenkstelle 34 umschlingen. Diese eingangsseitige Umlenkstelle 34 enthält Walzen, die z. B. in Form von Spannrollen ausgebildet sind mit einem Durchmesser von etwa 30 mm und die z. B. über Federn 39 die Fixierbänder 33 straffen. Die Umlenkstelle 34 führt in Verbindung mit den Fixierwalzen 28 bzw. den Andruckwalzen 30 die Fixierbänder 33 derart, daß sich ein konisch verlaufender Zuführkanal 32 ergibt, der ausgehend von einem Zuführbereich 35 bis zu der Kontaktzone zwischen den Walzen in einem vorgebbaren Zuführwinkel α abnimmt. Der Zuführbereich 35 hat dabei eine lichte Weite, die etwas stärker ist als die Stärke des Aufzeichnungsträgers (z. B. 1,5 mm).

In dem Zwischenraum zwischen den vor- und zurücklaufenden Fixierbändern 33 befinden sich Heizelemente 36, in Form von elektrisch beheizten Infrarotelementen. Um eine gleichmäßige Aufheizung des Fixierbandes 33 zu ermöglichen, können die Wendel der Heizelemente zueinander versetzt angeordnet sein. Die Heizelemente 36 dienen zur Erwärmung der Fixierbänder auf eine Fixiertemperatur von etwa 120 bis 200°. Bei dem in der Figur 3 dargestellten Ausführungsbeispiel bestehen sie entsprechend der Figur 5 aus einem mehrschichtig aufgebauten elastischem hitzebeständigen Band mit einer Metallschicht aus Gewebe oder Laminat aus Nickel 37 mit z. B. einer Stärke von etwa 0,1 - 0,5 mm und einer Beschichtung 38 aus tonerabweisendem Material, z. B. PTFE/Silikon mit z.B. einer Stärke von etwa 1,5 - 2 mm. Ein derartig elastisch ausgebildetes Fixierband ist zum Fixieren von Zweikomponententoner geeignet. Zum Fixieren von Einkomponententoner bedarf es der Erzeugung eines erhöhten Druckes zwischen Fixierwalze 28 und Andruckwalze 30 in der Kontaktzone. Deswegen ist es in diesem Falle günstig, anstelle der Stützschicht der Figur 5 (Gewebe) eine Stützschicht aus Stahl zu verwenden und diese zu beschichten. Das Fixierband selbst ist dabei als Endlosband ausgebildet. Dadurch verringert sich die Bruchgefahr, z.B. an der Schweißstelle und die Gefahr einer Wulstbildung wird vermindert. Ein derartiges Endlosband kann dabei in einfacher Weise dadurch erzeugt werden, daß man ein endloses Stahlband oder z. B. ein endloses Gewebeband walzenartig aufspannt und mit einer Schicht aus PTFE beschichtet. Es ist auch denkbar, auf einer Fertigungswalze selbst durch Auftragen, eine Stützschicht aus Gewebe oder Laminat zu erzeugen, zu beschichten und dann von der Fertigungswalze das fertige Endlosband abzuziehen.

Anstelle der Beheizung mit Infrarotelementen 36 ist es auch möglich auf diese Heizelemente zu verzichten und das Fixierband 33 selbst elektrisch zu beheizen. Das Fixierband kann dabei bezüglich seiner Stützschicht 37 als ein mit Widerstandselementen durchsetztes Laminat oder Gewebe sein, das z. B. entsprechend einer elastischen Heizdecke ausgebildet ist. Die Stromversorgung einer derartigen Stützschicht kann dann über Schleifkontakte 40 erfolgen, die die Fixierbänder 33 von innen kontaktieren. Es ist jedoch auch möglich das Metallgewebe mit Hilfe einer Induktionsheizung zu beheizen.

Um ein Anhaften von Toner auf den Fixierwalzen 28 bzw. 30 zu verhindern, werden die Fixierwalzen in üblicherweise mit Trennöl eingeölt. Zu diesem Zwecke sind Beölungsstationen 41 vorgesehen. Diese können entsprechend der Ausführungsform der Figur 4 in der Umgebung der Fixierwalzen 28 angeordnet sein oder bei einer Ausführungsform entsprechend der Figur 3 im Bereich der Fixierbänder 33. In den Beölungsstationen 41 wird mit Hilfe eines Dochtes 42 oder eines Vlieses Trennöl auf die beschichtete Seite der Fixierbänder 33 aufgetragen.

Zur Verminderung des Wärmeverlustes und zur Unterstützung der gleichmäßigen Erhitzung der Fixierbänder 33 auf die Fixiertemperatur ist die Fixierstation über ein isolierendes Gehäuse 43 abgedeckt. Es erstreckt sich beidseitig der Fixerstation über die gesamte Breite der Fixierbänder 33. Durch die Wärmeisolierung wird ein Aufheizen der Umgebung verhindert und kurze Aufheizzeiten beim Einschalten der Fixierstation ermöglicht. Weiterhin verringert ein derartiges Gehäuse den Wärmeverlust während des Standby-Betriebes.

Ein Problem bei Thermodruckfixierstationen ist das sogenannte "Stripping" der Einzelblätter beim Fixieren. Darunter versteht man das Auslenken des Einzelblattes aus der Kanalrichtung durch Adhäsionskräfte der Walze. Ein derartiges Auslenken kann auch auftreten, wenn wie bei der vorliegenden Fixierstation im Duplexbetrieb auf beiden Seiten ein Tonerbild angeordnet ist. Das Tonerbild hat abhängig vom erzeugten Druckbild unterschiedliche Größe und damit kann das Einzelblatt stärker an der einen oder anderen Fixierwalze anhaften und dadurch ausgelenkt werden. Die Verwendung von mechanischen Abstreifelementen im Ausgangsbereich der Kontaktzone ist nicht zu empfehlen, weil nach Verlassen der Kontaktzone der Toner auf dem Einzelblatt noch weich ist. Die Abstreifelemente können dann das noch weiche Tonerbild verwischen.

Zur Vermeidung eines derartigen Strippingfehlers sind bei einer bevorzugten Ausführungsform in Verlängerung des Zuführkanales 32 in einem Ausgabekanal 44 ausgangsseitige Umlenkstellen 45 in der Bandkonstruktion integriert. Um diese Umlenkstellen 45 sind die Fixierbänder 33 zusätzlich geführt. Sie weisen einen Durchmesser auf, der geringer ist als der Durchmesser der Fixierwalzen 28, z. B. 30 mm bei einem Durchmesser der Fixierwalzen von 60 mm oder bevorzugt 80 mm, der Durchmesser der Umlenkstellen 45 ist dabei so bemessen, daß die Einzelblätter sich unmittelbar von der Umlenkstelle bei der Durchführung ablösen. Durch die gleichzeitige geradlinige Führung in dem Ausgabekanal 44 über die beiden Fixierbänder 33 können sich die Einzelblätter nicht verformen und auch nicht einseitig abgelenkt weroen.

Werden als Fixierbänder 33 elastische Bänder verwendet, so ist, wie bereits beschrieben, die Verwendung von Straffungsmittel in Form von Spannrollen anzuraten. In diesem Falle ist es günstig, die Umlenkstellen 45 der sogenannten "Anti-Stripping-Einrichtung" als Spannrollen auszubilden. Jede Verschiebung der eingangsseitigen Walzen 34 verändert evtl. die Länge der Fixierbänder, was zu unterschiedlich langen Fixierbändern in der oberen und unteren Fixierstation führt. Das Resultat wären unterschiedliche Bandgeschwindigkeiten mit ungenügendem Transport der Einzelblätter 22 zwischen den Fixierbändern. Eine derartige Längung der Fixierbänder wird vermieden, wenn die Umlenkstellen 45 des Ausgabekanales 44 als Spannrollen ausgebildet sind, weil sich eine derartige Längung auf den Transport der Einzelblätter im eigentlichen Fixierbereich 32 nicht mehr auswirkt.

Um die lichte Weite des Zuführbereiches 35 in Abhängigkeit von der Stärke des verwendeten Aufzeichnungsträgers verändern zu können und damit eine Einstellung der Zuführwinkels α zu ermöglichen, können die Umlenkstellen 34 in einstellbaren Lagerelementen 46 befestigt sein. Diese einstellbaren Lagerelemente 46 können dabei mit Stellmotoren ausgerüstet sein. Durch Betätigung der Stellmotore können die Umlenkstellen mit den darin angeordneten Walzen senkrecht zur Transportrichtung des Aufzeichnungsträgers verschoben werden. Dabei ist es denkbar, diese Einstellung z. B. mit Hilfe der Steuereinrichtung des Druckgerätes vorzunehmen, wobei die Eingabe des Kanalwinkels α über ein Bedienteil D mit Display auf dem Gerät erfolgen kann.

Die Thermo-Fixierstation funktioniert dabei wie folgt: Ein in der Umdruckstation UB mit einem Tonerbild versehenes Einzelblatt wird über den Zuführbereich 35 dem Fixierbereich der Thermo-Fixierstation zugeführt (Position 1, Figur 3). Die beiden Fixierbänder 33/1 und 33/2 erfassen weich die Vorderkante des Einzelblattes 22 und zwar unabhängig von der Stärke des Einzelblattes (Position 2). Dies ist insbesondere dann der Fall, wenn als Fixierbänder 33 elastische Bänder verwendet werden. Es ist also möglich, prinzipiell auf die Lagerelemente 46 zu verzichten. Sie sind jedoch günstig zur Einstellung der Position, bei der das Einzelblatt erstmalig in Berührung mit den Fixierbändern 33 kommt und damit günstig zur Justierung und Abstimmung der Fixierstation mit den Transportelementen des eigentlichen Transportkanales der Druckeinrichtung.

Der konisch zulaufende Fixierkanal 32 ermöglicht also ein weiches Einphasen der Einzelblätter in den eigentlichen Fixierbereich. Danach wird der Aufzeichnungsträger mit gleicher Prozeßgeschwindigkeit VP wie in den Umdruckbereichen UB weitergeführt. Durch das weiche Einphasen erleidet der Aufzeichnungsträger an seiner Vorderkante keinen Rückstoß beim Einlaufen in die Fixierstation. Damit kann sich das Papier nicht aufwölben. Das gleiche gilt für die Zuführung des Einzelblattes zur Kontaktzone zwischen den Fixierwalzen. Auch hier erfolgt eine rückstoßfreie Zuführung mit Prozeßgeschwindigkeit VP. Dies verringert die Stoßbelastung an der Aufzeichnungsträgerkante und die Stoßbelastung der Fixierwalzen, weil der Aufzeichnungsträger keilförmig zugeführt wird. Als Ergebnis verlängert sich die Lebensdauer der Walzen und der Mechanik.

Durch die Zwangsführung in der gesamten Fixierstation und insbesondere im Zuführkanal 32 des Aufzeichnungsträgers kann auf die Verwendung von Saugtischen oder ähnlichen Steuerelementen für den Aufzeichnungsträger verzichtet werden. Die Fixierstation kann unmittelbar angrenzend an den Umdruckbereich bzw. die Umdruckstation UB angeordnet sein.

Nach Einphasung des Einzelblattes 22 in den Fixierbereich der Fixierstation legen sich die Fixierbänder 33 gleichmäßig über die Vorder- und Rückseite des Einzelblattes. Damit kommt es zu einer langsamen konstanten Aufheizung von Toner und Papier im Fixierbereich während des Transportes des Einzelblattes durch den Fixierbereich 32. Der Toner wird auf Fixiertemperatur gebracht. Beim Einlaufen in den eigentlichen Kontaktbereich zwischen den Fixierwalzen 28, 30 ist der Toner bereits teigig. Damit ist es möglich, den Fixierdruck, d. h. den Druck der Andruckwalze gegen die Fixierwalze, gering zu halten. Im Ergebnis ergibt sich eine schonendere Papierbehandlung und die Gefahr von Papierwelligkeit wird minimiert.

Die beschriebene Thermo-Fixierstation läßt sich bevorzugt in Druck- oder Kopiergeräten mit einem Umdruckprinzip verwenden, wie es in Zusammenhang mit der Figur 1 beschrieben wurde. Es ist jedoch auch möglich eine derartige Fixierstation bei üblichen Druck- oder Kopiergeräten zu verwenden, bei denen im Duplexbetrieb ein zweimaliger Durchlauf durch die Fixierstation erfolgt und bei dem die Fixierstation mit einer Wendeeinrichtung gekoppelt ist. In diesem Fall müssen die Fixierbänder 33 nur auf der Fixierseite mit Heizelementen 36 ausgerüstet sein. Die Heizelemente, z. B. der oberen Fixierbänder 33/2 können damit entfallen.

Es ist auch denkbar die Heizelemente 36 der Fixierbänder mit der Steuerung zu koppeln und in Abhängigkeit von der Betriebsart zu steuern. Beim Beschreiben eines Einzelblattes im Duplexbetrieb ist es dann notwendig, beide Fixierbänder zu beheizen. Wird im Simplexbetrieb nur eine Seite des Einzelblattes beschrieben, ist die Aktivierung der Heizelemente von nur einem Fixierband notwendig. Die Heizelemente können also bedarfsweise zuschaltbar ausgebildet sein.

### Bezugszeichenliste

- 10: Zwischenträger
- 11: Führungsrollen
- 11/1, 11/2,: an- und abschwenkbare Führungsrollen
- 11/3, 11/4 11/5, 11/6: Führungsrollen an- und abschwenkbar im Transferbereich
- LE: Ladeeinrichtung
- ZG: Zeichengenerator
- EY: Entwicklerstation Farbe Yellow (Gelb)
- EM: Entwicklerstation Farbe Magenta (Blau)
- EC: Entwicklerstation Farbe Cyan (Rot)
- EB: Entwicklerstation Farbe Black (Schwarz)
- RS: Reinigungsstation
- 13: Reinigungsbürste
- 14: Entwicklerwalze
- 15: elektromotorische Schwenkeinrichtung
- U1: Umdruckstation unten
- U2: Umdruckstation oben
- UB1: Umdruckbereich unten
- UB2: Umdruckbereich oben
- 16: Transferelement
- T: Transferbereich
- 17: Umdruckkorotron
- 19: Zusatzkorotron
- K: Transportkanal
- 20: Reinigungskorotron
- M1...M4: Elektromotor
- 21: Riemenantrieb
- 22: Aufzeichnungsträger
- 22/1, 22/2: Einzelblätter
- KD: Druckkanal
- KZ: Zuführkanal
- VB: Vorratsbereich
- 23: fester Anschlag
- 24: beweglicher Anschlag
- PT: Papiertransporteinrichtung
- 25: Papiertransportbänder
- 26: Papiertransportrollen
- 27: Umlenkbalken
- 28: Fixierwalze
- 29: Feder
- 30: Andruckwalze
- 31: Strahlerheizung
- 32: Zuführkanal (Fixierbereich)
- 33/1, 33/2: untere und obere Fixierbänder
- 34: Umlenkstellen
- 35: Zuführbereich
- α: Zuführwinkel
- 36: Heizelemente
- 37: Gewebe, Laminat
- 38: Beschichtung
- 39: Federnspannrollen
- 40: Schleifkontakt
- 41: Beölungsstation
- 42: Docht, Vlies
- 43: isolierendes Gehäuse
- 44: Ausgabekanal
- 45: ausgangsseitige Umlenkstellen
- 46: einstellbare Lagerelemente
- VP: Prozeßgeschwindigkeit

## Patentansprüche

1. Thermo-Fixierstation für ein Druck- oder Kopiergerät zum Fixieren von Tonerbildern auf blattförmigen Aufzeichnungsträgern (22) mit
- einem Fixierwalzenpaar mit einer unteren (28) und einer oberen (30) Fixierwalze, von denen mindestens eine Walze (28, 30) elektromotorisch antreibbar ist zum Erzeugen eines Fixierdruckes auf einem Aufzeichnungsträger in einer linienförmigen Kontaktzone zwischen den Fixierwalzen (28, 30),
- einem Zuführungskanal (32) zur Zuführung des Aufzeichnungsträgers (22) zu dem Fixierwalzenpaar und
- einem unteren und oberen Fixierband (33/1, 33/2) mit jeweils zugeordneter Heizeinrichtung (31, 36) zur gleichmäßigen Aufheizung der Fixierbänder (33/1, 33/2), wobei jedes Fixierband (33/1, 33/2) um eine Fixierwalze (28) und mindestens eine weitere eingangsseitige Umlenkstelle (34) geführt ist, derart, daß sich die Fixierbänder (33/1, 33/2) beidseitig längs des Zuführungskanales (32) erstrecken und dabei einen im Querschnitt keilförmigen Fixierbereich bilden, der sich in Aufzeichnungsträgertransportrichtung ausgehend von einem eingangsseitigen Zuführbereich (35) bis zur Kontaktzone zwischen den Fixierwalzen (28, 30) in einem vorgegebenen Zuführwinkel (α) verengt, so daß der mit Tonerbildern versehene Aufzeichnungsträger (22) in den Fixierbereich weich eingephast und langsam und konstant auf Fixiertemperatur aufgeheizt werden kann.

2. Thermo-Fixierstation nach Anspruch 1, **gekennzeichnet** durch
- einen dem Fixierwalzenpaar in Verlängerung des Zuführkanales (32) nachgeordneten Ausgabekanal (44) mit beidseitig des Ausgabekanales (44) angeordneten, ausgangsseitigen Umlenkstellen (45), um die die Fixierbänder (33/1, 33/2) zusätzlich geführt sind, derart, daß sich im Bereich der Umlenkstellen (45) der Aufzeichnungsträger (22) von den Fixierbändern (33) abschält.

3. Thermo-Fixierstation nach einem der Ansprüche 1 oder 2, **dadurch** **gekennzeichnet**, daß die einem Fixierband (33) zugeordnete Heizeinrichtung (36) auf der dem Zuführkanal (32) abgewandten Seite der Fixierbänder (33) angeordnet ist.

4. Thermo-Fixierstation nach Anspruch 1, **dadurch** **gekennzeichnet**, daß die Fixierbänder (33) selbst elektrisch beheizbar ausgestaltet sind.

5. Thermo-Fixierstation nach einem der Ansprüche 1 bis 4, **dadurch** **gekennzeichnet**, daß eine einer Fixierwalze (28) zugeordnete Heizeinrichtung als Strahlerheizung (31) und die den Fixierbändern (33) zugeordnete Heizeinrichtung (36) als Infrarotheizung ausgebildet ist.

6. Thermo-Fixierstation nach einem der Ansprüche 1 bis 6, **gekennzeichnet** durch ein sich über die Fixierstation erstreckendes thermoisolierendes Gehäuse (43).

7. Thermo-Fixierstation nach einem der Ansprüche 2 oder 5, **gekennzeichnet** durch elastisch ausgebildete Fixierbänder (33) mit im Bereich der ausgangsseitigen Umlenkstellen (35) angeordneter Spanneinrichtung.

8. Thermo-Fixierstation nach einem der Ansprüche 1 bis 7, **gekennzeichnet** durch ein mehrschichtig aufgebautes Fixierband (33) mit einer Trägerschicht (37) und einer darauf angeordneten Schicht (38) aus Toner abweisendem Material.

9. Thermo-Fixierstation nach einem der Ansprüche 1 bis 8, **dadurch** **gekennzeichnet**, daß die Fixierbänder (33) als Endlosbänder ausgebildet sind.

10. Thermo-Fixierstation nach Anspruch 1, **gekennzeichnet** durch
- Mittel zum Einstellen des Zuführwinkels (α).

11. Druck- oder Kopiergerät mit
- einem Zwischenträger (10) mit zugeordneter Aufzeichnungs -und Entwicklerstation (ZG, EY, EM, EC, EB) zur Erzeugung von Tonerbildern auf dem Zwischenträger (10),
- einer ersten und einer zweiten Umdruckstation (U1, U2) mit je einem Transferelement (16) zur Übernahme eines Tonerbildes von dem Zwischenträger (10) in einem Transferbereich (T) und zur Übertragung des Tonerbildes von dem Transferelement (16) auf einen Aufzeichnungsträger (22) in einem Umdruckbereich (UB), wobei die Transferbereiche (T) der Umdruckstationen (U1, U2) entlang von dem Zwischenträger (10) im Abstand angeordnet sind,
- einem Transportkanal (K) zum Transport des Aufzeichnungsträgers (22) aus einem Vorratsbereich (VB) zu dem Umdruckbereich (UB) der Umdruckstationen (U1, U2), wobei der Umdruckbereich (UB1) der ersten Umdruckstation (U1) zum Bedrucken einer Frontseite des Aufzeichnungsträgers (22) auf der einen Seite des Transportkanales (K) und der Umdruckbereich (UB2) der zweiten Umdruckstation (U2) zum Bedrucken einer Rückseite des Aufzeichnungsträgers (22) auf der anderen Seite des Transportkanales (K) angeordnet ist und
- einer Thermo-Fixierstation (FX) nach Anspruch 1.

## Claims

1. Thermofixing station for a printer or copier for fixing toner images on sheet-like recording carriers (22), with
- a pair of fixing rollers having a lower (28) and an upper (30) fixing roller, of which at least one roller (28, 30) can be driven electromotively in order to generate a fixing pressure on a recording carrier in a linear contact zone between the fixing rollers (28, 30),
- a feed channel (32) for feeding the recording carrier (22) to the pair of fixing rollers, and
- a lower and an upper fixing belt (33/1, 33/2), each with an associated heating device (31, 36) for the simultaneous heating of the fixing belts (33/1, 33/2), each fixing belt (33/1, 33/2) being guided around a fixing roller (28) and at least one further deflection point (34) located on the entry side, in such a way that the fixing belts (33/1, 33/2) extend on both sides along the feed channel (32) and, at the same time, form a fixing region of wedge-shaped cross-section which, starting from a feed region (35), located on the entry side, to the contact zone between the fixing rollers (28, 30) narrows at a predetermined feed angle (α) in the conveying direction of the recording carrier, so that the recording carrier (22) provided with toner images can be phased smoothly into the fixing region and heated slowly and constantly to the fixing temperature.

2. Thermofixing station according to Claim 1, characterized by
- a delivery channel (44) downstream of the pair of fixing rollers in the extension of the feed channel (32) and having deflection points (45) which are arranged on both sides of the delivery channel (44) and are located on the exit side and around which the fixing belts (33/1, 33/2) are additionally guided, in such a way that the recording carrier (22) peels off from the fixing belts (33) in the region of the deflection points (45).

3. Thermofixing station according to one of Claims 1 or 2, characterized in that the heating device (36) assigned to a fixing belt (33) is arranged on the side of the fixing belts (33) which faces away from the feed channel (32).

4. Thermofixing station according to Claim 1, characterized in that the fixing belts (33) themselves are designed to be electrically heatable.

5. Thermofixing station according to one of Claims 1 to 4, characterized in that a heating device assigned to a fixing roller (28) is designed as a radiant heater (31) and the heating device (36) assigned to the fixing belts (33) is designed as an infrared heater.

6. Thermofixing station according to one of Claims 1 to 6, characterized by a thermally insulating housing (43) extending over the fixing station.

7. Thermofixing station according to one of Claims 2 or 5, characterized by elastically designed fixing belts (33) having a clamping device arranged in the region of the deflection points (35) located on the exit side.

8. Thermofixing station according to one of Claims 1 to 7, characterized by a fixing belt (33) of multi-layer construction, with a carrier layer (37) and with a layer (38) arranged on the latter and consisting of toner-repellent material.

9. Thermofixing station according to one of Claims 1 to 8, characterized in that the fixing belts (33) are designed as endless belts.

10. Thermofixing station according to Claim 1, characterized by
- means for setting the feed angle (α).

11. Printer or copier, with
- an intermediate carrier (10) with an associated recording and developing station (ZG, EY, EM, EC, EB) for generating toner images on the intermediate carrier (10),
- a first and a second transfer-printing station (U1, U2), each with a transfer element (16) for receiving a toner image from the intermediate carrier (10) in a transfer region (T) and for transmitting the toner image from the transfer element (16) onto a recording carrier (22) in a transfer-printing region (UB), the transfer regions (T) of the transfer-printing stations (U1, U2) being arranged at a distance from one another along the intermediate carrier (10),
- a conveying channel (K) for conveying the recording carrier (22) out of a stock region (VB) to the transfer-printing region (UB) of the transfer-printing stations (U1, U2), the transfer-printing region (UB1) of the first transfer-printing station (U1) being arranged on one side of the conveying channel (K) for the printing of a front side of the recording carrier (22), and the transfer-printing region (UB2) of the second transfer-printing station (U2) being arranged on the other side of the conveying channel (K) for the printing of a rear side of the recording carrier (22), and
- a thermofixing station (FX) according to Claim 1.

## Revendications

1. Poste de thermofixage pour un appareil d'impression ou de copiage, destiné au fixage d'images de toner sur des supports d'enregistrement (22) en forme de feuille, comportant
- un couple de cylindres de fixage, comprenant un cylindre inférieur de fixage (28) et un cylindre supérieur de fixage (30), dont l'un au moins (28, 30) peut être entraîné par un moteur électrique pour appliquer une pression de fixage à un support d'enregistrement, dans une zone de contact linéaire entre les cylindres de fixage (28, 30),
- un canal d'amenée (32) destiné à amener le support d'enregistrement (22) au couple de cylindres de fixage, et
- des bandes de fixage inférieure et supérieure (33/1, 33/2), auxquelles sont associés des dispositifs respectifs de chauffage (31, 36) destiné à chauffer de façon uniforme les bandes de fixage (33/1, 33/2), chaque bande de fixage (33/1, 33/2) passent autour d'un cylindre de fixage (28) et autour d'au moins un autre point de renvoi (34) situé côté entrée de telle sorte que les bandes de fixage (33/1, 33/2) s'étendent des deux côtés le long du canal d'amenée (32) et forment une zone de fixage en forme de coin en coupe transversale, qui se rétrécit dans la direction de transport des supports d'enregistrement depuis une zone d'amenée (35) située côté entrée jusqu'à la zone de contact comprise entre les cylindres de fixage (28, 30) et ce suivant un angle d'amenée (a) prescrit, de sorte que le support d'enregistrement (22) portant des images de toner peut être introduit en douceur dans la zone de fixage et être porté lentement et de façon constante à la température de fixage.

2. Poste de thermofixage suivant la revendication 1, caractérisé par
- un canal de sortie (44) en aval du couple des cylindres de fixage dans le prolongement du canal d'amenée (32) et comportant des points de renvoi (45) situés côté sortie, de part et d'autre du canal de sortie (44) et autour desquels passent en outre les bandes de fixage (33/1, 33/2) de telle sorte que le support d'enregistrement (22) est écarté des bandes de fixage (33) dans la zone des points de renvoi (45).

3. Poste de thermofixage suivant l'une des revendications 1 ou 2, caractérisé par le fait que le dispositif de chauffage (36) associé à une bande de fixage (33) est disposé sur le côté, tourné à l'opposé du canal d'amenée (32), des bandes de fixage (33).

4. Poste de thermofixage suivant la revendication 1, caractérisé par le fait que les bandes de fixage (33) elles-mêmes sont agencées de manière à pouvoir être chauffées électriquement.

5. Poste de thermofixage suivant l'une des revendications 1 à 4, caractérisé par le fait qu'un dispositif de chauffage associé à un cylindre de fixage (28) est réalisé sous la forme d'un dispositif de chauffage à rayonnement (31) et que le dispositif de chauffage (36) associé aux bandes de fixage (33) est réalisé sous la forme d'un système de chauffage à infrarouge.

6. Système de thermofixage suivant l'une des revendications 1 à 6, caractérisé par un bottier (43) thermo-isolant qui s'étend au-dessus du poste de fixage.

7. Poste de thermofixage suivant l'une des revendications 2 ou 5, caractérisé par des bandes de fixage (33) élastiques munies d'un dispositif de mise en tension, qui est disposé dans la zone des points de renvoi (35) situés côté sortie.

8. Poste de thermofixage suivant l'une des revendications 1 à 7, caractérisé par une bande de fixage (33) formée de plusieurs couches et comportant une couche de support (37) et une couche (38) située sur la précédente et en un matériau repoussant le toner.

9. Poste de thermofixage suivant l'une des revendications 1 à 8, caractérisé par le fait que les bandes de fixage (33) sont sous forme de bandes sans fin.

10. Poste de thermofixage suivant la revendication 1, caractérisé par
- des moyens de réglage de l'angle d'amenée (α).

11. Appareil d'impression ou de copiage comportant
- un support intermédiaire (10) auquel est associé un poste d'enregistrement et de développement (ZG, EY, EM, EC, EB) destiné à produire des images de toner sur le support d'enregistrement (10),
- des premier et second postes de renvoi (U1, U2) comportant chacun un élément de transfert (16) destiné à la prise en charge d'une image de toner d'un support intermédiaire (10) dans une zone de transfert (T) et au transfert de l'image de toner de l'élément de transfert (16) à un support d'enregistrement (22) dans une zone de transfert (UB), les zones de transfert (T) des postes de transfert (U1, U2) étant disposées à distance le long du support intermédiaire (10),
- un canal de transport (K) destiné à transporter le support d'enregistrement (22) d'une zone de réserve (VB) à la zone de transfert (UB) des postes de transfert (U1, U2), la zone de transfert (UB) du premier poste de transfert (U1) destinée à imprimer un recto du support d'enregistrement (22), étant d'un côté du canal de transport (K1) et la zone de transfert (UB2) du second poste de transfert (U2), étant destiné à imprimer un verso du support d'enregistrement (22), de l'autre côté du canal de transport (K), et
- un poste de thermofixage (FX) selon la revendication 1.
